# EUROPÄISCHE PATENTSCHRIFT

(11) **EP 1 290 307 B1**
(45) Veröffentlichungstag und Bekanntmachung des Hinweises auf die Patenterteilung: **06.05.2004**
(21) Anmeldenummer: 01951381.1
(22) Anmeldetag: 15.06.2001
(51) Int. Cl.: E06B 3/22, E06B 3/263

(54) **BAUELEMENT UND VERWENDUNG EINES BAUELEMENTS SOWIE VERFAHREN ZUR HERSTELLUNG EINES BAUELEMENTS**
CONSTRUCTION ELEMENT, USE OF A CONSTRUCTION ELEMENT AND METHOD FOR THE PRODUCTION OF A CONSTRUCTION ELEMENT
ELEMENT DE CONSTRUCTION, UTILISATION D'UN ELEMENT DE CONSTRUCTION ET PROCEDE DE FABRICATION D'UN ELEMENT DE CONSTRUCTION

(30) Priorität: 15.06.2000 DE 10028802
(43) Veröffentlichungstag der Anmeldung: 12.03.2003
(73) Patentinhaber: Over, Helmut, 53909 Zülpich (DE)
(72) Erfinder: Over, Helmut, 53909 Zülpich (DE)
(74) Vertreter: Castell, Klaus, Dr.-Ing.
(86) Internationale Anmeldenummer: PCT/DE2001/002196
(87) Internationale Veröffentlichungsnummer: WO 2001/096702

(56) Entgegenhaltungen:
- EP-A- 0 117 308
- EP-A- 0 553 688
- WO-A-98/21435
- CH-A- 496 153
- DE-A- 19 835 836
- DE-A- 19 855 966
- DE-U- 7 503 842
- DE-U- 29 516 466
- DE-U- 29 517 037
- GB-A- 2 153 889
- GB-A- 2 259 934

## Beschreibung

Die Erfindung betrifft ein Bauelement und seine Verwendung sowie ein Verfahren zur Herstellung eines Bauelementes.

Derartige Bauelemente können auch der Schallisolierung dienen. Dann entspricht der Kaltbereich bzw. der Warmbereich den Räumen, zwischen denen die Schallisolierung vorgenommen werden soll.

Ein gattungsgemäßes Bauelement ist aus der EP 117 308 A bekannt. Hier liegt jedoch ein starker Wärmedurchgang vom Warmbereich zum Kaltbereich vor.

Weiterhin ist das deutsche Gebrauchsmuster DE 296 10 652 U1 bekannt. Bei diesem Bauelement ist in einem Kunststoffhohlkammerprofil ein Träger angeordnet, der aus Metall und Kunststoff besteht. Die Anordnung dieses Trägers innerhalb des Kunststoffhohlkammerprofils zeigt, dass der Träger zwischen der Fensterelementaußenseite und der Fensterelementinnenseite derart angeordnet ist, dass ein Trägerteil dem kalten Außenbereich und ein anderes Trägerteil dem in der Regel wärmeren Innenteil zugewandt ist. Dazwischen liegt ein Kunststoffformteil, das den Wärmeübergang vom inneren Trägerteil zum äußeren Trägerteil reduziert. Die metallenen äußeren und inneren Trägerteile sorgen hierbei für ausreichende Stabilität und das dazwischenliegende Kunststoffformteil ist vom kaltgewalzten inneren bzw. äußeren Trägerteil fest gehalten, so dass ein einstückiges Trägerelement aus zwei verschiedenen Materialien entsteht.

Dieses bekannte Verstärkungsprofil für Kunststoffhohlprofile sorgt dafür, dass die Wärmeübergangswerte am Fensterrahmen stark gesenkt werden können. Die Herstellung des Verstärkungsprofils ist jedoch relativ aufwendig, da verschiedene Materialien miteinander derart verbunden werden müssen, dass auch bei starken Wärmeunterschieden eine ausreichende Stabilität gewährleistet werden kann.

Aus der EP-A-0 553 688 ist es zudem bekannt, zur Reduktion des Wärmeübergangs durch ein Stahlprofil möglichst großflächige Ausstanzungen in der Verbindung zwischen äußerer und innerer Seite des Profils vorzunehmen. Da dies zwangsläufig auf Kosten der Stabilität geht, werden Verstrebungen vorgesehen, die den inneren und den äußeren Trägerteil zusammenhalten, sodass den baustatischen Erfordernissen nachgekommen werden kann. Die vorgeschlagene großflächige Materialentnahme und die hiermit einhergehende Strukturschwächung des Profils können jedoch vorhandene Sicherheitsreserven, insbesondere für dynamische Belastungen, erheblich reduzieren.

Der vorliegenden Erfindung liegt daher die Aufgabe zugrunde, ein Bauelement mit einem Träger zu entwickeln, der für den Einsatz als Hohlkammerprofilverstärkung geeignet ist und einerseits kostengünstig herstellbar ist und andererseits bei nur geringen Stabilitätseinbußen eine gute Reduktion des Warmeübergangs bewirkt.

Diese Aufgabe wird dadurch gelöst. dass der Träger zwischen dem äußeren Trägerteil und dem inneren Trägerteil versetzt zueinander angeordnete Lochreihen aufweist und der Träger aus einem einzigen Bauteil, nämlich Stahl hergestellt ist, wobei der Träger innerhalb einer Hohlkammer des Hohlkammerprofils als Armierung angeordnet ist.

Das erfindungsgemäße Bauteil weist somit einen Träger auf, der aus einem einzigen Material wie beispielsweise gewalztem Stahlblech hergestellt ist und trotzdem deutlich reduzierte Wärmeleiteigenschaften hat. Dies wird dadurch erzielt, dass gerade der wärmeleitende Querschnitt des Trägers die Lochreihen aufweist. Der wärmeleitende Weg wird durch die versetzten Löcher so sehr verlängert, dass der Wärmedurchgang beträchtlich eingeschränkt wird, ohne dass die Stabilität besonders beeinflusst wird.
Der Träger des erfindungsgemäßen Bauelementes ist somit wie ein üblicher herkömmlicher Träger aus einem einzigen Material, wie beispielsweise Stahl, hergestellt und der Wärmeübergang wird nicht durch ein weiteres Teil des Trägers reduziert, sondern durch eine spezielle Formgebung des Trägers selbst. Die Formgebung des Trägers kann während der Herstellung des Trägers oder danach auf einfache Art und Weise preisgünstig verändert werden, ohne dass erhöhte Kosten durch das Zusammenfügen verschiedener Materialien entstehen. Außerdem bestehen bei dem erfindungsgemäßen Bauelement keine Probleme im Fügebereich zwischen verschiedenen Materialien, selbst wenn die Temperaturen im Fassadenbereich stark schwanken und das verwendete Material starken Ausdehnungen und Schrumpfungen unterliegt.

Da Kunststoffhohlprofile in der Regel im Extrusionsverfahren hergestellt werden, ist durch kleinere Variationen im Formenbau eine Veränderung der Formgebung des Hohlkammerprofils preisgünstig zu erzielen. Dies ermöglicht es, Nasen oder Stege derart innerhalb des Hohlprofils anzuordnen, dass diese Nasen oder Stege den Träger halten.

Es ist vorteilhaft, wenn die versetzt zueinander angeordneten Lochreihen im Bereich der neutralen Faser des Trägers liegen. Jeder Träger hat in Abhängigkeit von seiner Belastungsart stärker und weniger stark belastete Bereiche. Gerade bei Fassadenelementen entstehen häufig Wechselbelastungen am Träger, die sich besonders auf die Randbereiche des Trägers auswirken, während ein dazwischen liegender Trägerbereich weit weniger belastet wird. In diesem Bereich liegt die neutrale Faser, und es wird vorgeschlagen, gerade in diesem Bereich die Lochreihen anzuordnen, um die Stabilität des Trägers möglichst wenig zu reduzieren.

Vorteilhaft ist es, wenn der Träger außerhalb der neutralen Faser durch Mehrfachlegen eines Blechteils verstärkt ist. Hierbei weist das Blechteil vorzugsweise eine Dicke von mehr als 0,5 mm auf.

Ein einfaches Erzeugen der Lochreihen wird durch Materialentnahme ermöglicht. Hierzu können die Löcher beispielsweise im Bereich der neutralen Faser gebohrt oder ausgestanzt werden. Vorzugsweise sind die Löcher auch so angeordnet, dass zwischen ihnen nur noch kleine Stege bleiben. Die Stege sind zwar für die geforderte Festigkeit ausreichend, sie reduzieren jedoch den Wärmeübergang beträchtlich.

Insbesondere bei der Verwendung kaltverformter Bleche kann auch als Grundmaterial für die Herstellung des Trägers ein Lochblech verwendet werden. Ein derartiges Blech hat zwar im gesamten Blechbereich eine reduzierte Festigkeit. Dies kann jedoch durch die Formgebung des Trägers und insbesondere durch die parallele Anordnung mehrerer Blechschichten in stärker belasteten Trägerbereichen ausgeglichen werden. Somit verbleibt in einem begrenzten, wärmeleitenden Querschnittsbereich ein vorzugsweise einschichtiges Lochblech, während in den angrenzenden Bereichen durch die Verformung des Bleches höhere Stabilitätswerte erzielt werden.

Alternativ oder zusätzlich können die Lochreihen auch durch Materialverformung erzeugt werden. Bestimmte Schnitte oder Stanzungen am Träger erlauben es, Trägerbereiche aus der Trägerebene herauszudrücken, um den Wärmeübergang zu reduzieren.

Insbesondere bei der Herstellung von Fassadenelementen wie Fenstern oder zwischen Fenstern angeordneten Trägem ist es vorteilhaft, wenn das äußere und das innere Trägerteil vorzugsweise durch mindestens eine Nase oder mindestens einen Steg an dem Hohlkammerprofil befestigt sind. Dies erlaubt es, den Träger zu halten, ohne dass zusätzliche Teile verwendet werden. Da das Hohlkammerprofil in der Regel aus Kunststoff hergestellt ist und somit einen kleineren Wärmeübergangskoeffizienten als ein Stahlträger aufweist, führt die Befestigung am Hohlkammerprofil zu einem ausreichenden Halt und gleichzeitig zu einer Isolation.

Ein bevorzugter Anwendungsbereich des erfindungsgemäßen Bauelementes liegt in dem Einsatz als Fensterrahmenteil oder Fensterflügelteil. Hierbei liegt der Träger zwischen einer kälteren Fassadenaußenseite und einer wärmeren Fassadeninnenseite, so dass die erfindungsgemäße Ausbildung optimal den Wärmeübergang zwischen diesen Seiten reduzieren kann.

Eine bevorzugte Ausführungsvariante sieht vor, dass das Bauelement zwei Hohlkammerprofile aufweist und der Träger dazwischen angeordnet ist. Dies führt dazu, dass der Träger zwar außerhalb der Hohlkammerprofile angeordnet ist, aber durch die beidseitig vorgesehenen Hohlkammerprofile geschützt ist. Der Träger hat hierbei einerseits eine statische Funktion als Tragelement und andererseits eine Funktion als Kopplung zwischen den Hohlkammerprofilen, die durch die Verbindung zwischen den beiden Hohlkammerprofilen und dem dazwischen angeordneten Träger entsteht. Vorteilhaft ist es, wenn der Träger eine Form aufweist, die es ermöglicht, ein Isolationselement zu positionieren. Der Träger kann auf seiner Innenseite mit einem Isolationsmaterial ausgeschäumt werden. Erfindungsgemäß wird jedoch vorgesehen, dass ein Isolationsformkörper derart in den Träger eingelegt wird, dass er durch die Position des Trägers positioniert wird. Unter positionieren wird eine Festlegung der Position des Isolationskörpers, relativ zum Träger, unter Beibehaltung einer Verschieblichkeit in Längsrichtung des Trägers, verstanden. Je nach Anforderungssituation kann auch eine Verschieblichkeit des Isolationskörpers in Längsrichtung des Trägers, durch die Formgebung des Trägers unterbunden werden.

Die beschriebene Positionierung lässt sich auf einfache Art und Weise dadurch erzielen, dass der Träger drei rechtwinklig zueinander angeordnete Flächen aufweist. Diese drei Flächen erlauben es, einerseits einen Isolationskörper auf einfache Art und Weise in den Träger einzulegen und andererseits die Position des Isolationskörpers durch die Formgebung des Trägers festzulegen.

Durch Formschluss oder Kraftschluss zwischen den Seiten des Trägers und dem Isolationskörper, wird der Isolationskörper mehr oder weniger fest mit dem Träger verbunden.

Die der Erfindung zugrundeliegende Aufgabe wird auch durch die Verwendung eines derartigen Bauelements, als Isolationselement zwischen einem Kaltbereich und einem Warmbereich gelöst, wobei der Träger im Bereich seiner neutralen Faser versetzt zueinander angeordnete Lochreihen aufweist.

Bei einem erfindungsgemäßen Verfahren zur Herstellung eines Bauelementes, bei dem ein Träger aus einem Blech geformt wird und von einem oder mehreren Profilteilen aus Kunststoff umgeben wird, werden beim beim Formen des Bleches zueinander versetzte Lochreihen eingebracht. Die erfindungsgemäßen Träger werden vorteilhafterweise aus einem kaltgewalzten Blech hergestellt. Während dieses Formvorganges bzw. direkt davor oder danach ist es möglich, die erfindungsgemäßen Lochreichen einzubringen. Dies erlaubt es, den Arbeitsschritt des Formens mit dem Arbeitsschritt der Anordnung der Lochreihen zu verbinden. Die Herstellung eines derartigen Trägers wird somit nur unerheblich verteuert.

Eine besonders günstige Art der Herstellung eines erfindungsgemäßen Trägers liegt darin, dass als Blech ein Lochblech verwendet wird. Dies ermöglicht es, das Herstellungsverfahren unverändert beizubehalten. Durch die Verwendung des Lochbleches wird im Verbindungsbereich zwischen dem inneren Teil und dem äußeren Teil die wärmeleitende Querschnittsfläche reduziert, ohne dass weitere Maßnahmen notwendig sind.

Erfindungsgemäße Ausführungsbeispiele von Trägern, Hohlkammerprofilen und Fassadenelementen sind in den Figuren dargestellt und werden im Folgenden näher erläutert. Die Figuren 15, 16, 17, 19 und 23 stellen Beispiele dar, die in den Ansprüchen nicht erfaßt sind, und sind nicht Ausführungsarten der Erfindung. Diese Beispiele erläutern jedoch das Verständnis der Erfindung.

Es zeigt
- Figur 1: eine perspektivische Ansicht eines Trägers,
- Figur 2: eine perspektivische Ansicht des in Figur 1 gezeigten Trägers innerhalb eines Kunststoffhohlkammerprofils,
- Figur 3: eine perspektivische Ansicht eines als Kopplung ausgebildeten Trägers,
- Figur 4: eine perspektivische Ansicht des in Figur 3 dargestellten Trägers im eingebauten Zustand zwischen zwei Kunststofthohlkammerprofilen,
- Figur 5: eine perspektivische Ansicht eines einfachen Trägers mit drei Langlochreihen an der Basisfläche,
- Figur 6: zwei perspektivische Ansichten von einfachen Trägern mit drei- facher Langlochreihe im Bereich der Schenkel,
- Figur 7: eine Ansicht eines U-Profilträgers mit aufgedrückter Lochöffnung,
- Figur 8: eine Schnittansicht des in Figur 7 gezeigten U-Profilträgers,
- Figur 9: einen Querschnitt durch einen Lochbereich eines Trägers,
- Figur 10: einen Längsschnitt durch den in Figur 9 gezeigten Trägerteil,
- Figur 11: einen Querschnitt durch den Lochbereich eines weiteren Trägers,
- Figur 12: einen Längsschnitt durch den in Figur 11 gezeigten Trägerteil,
- Figur 13: einen Querschnitt durch einen dritten Lochbereich eines Trägers,
- Figur 14: einen Längsschnitt durch den in Figur 13 gezeigten Trägerteil,
- Figur 15: zwei Trägerausschnitte mit einfacher Querschnittsverengung,
- Figur 16: zwei Ausschnitte eines Trägerteils mit doppelter Muldenreihe,
- Figur 17: zwei Ausschnitte eines Trägerteils mit dreifacher Muldenreihe,
- Figur 18: die Anordnung versetzter Reihen dreieckiger Löcher an einem U-Profilträger,
- Figur 19: die Anordnung kreisförmiger Löcher an einem U-Profilträger,
- Figur 20: die versetzte Anordnung dreier Lochreihen mit quadratischen Löchern an einem U-Profilträger,
- Figur 21: Querschnitte durch verschiedene Ausführungsformen von Armierungsprofilen,
- Figur 22: Querschnitte durch verschiedene Ausführungsformen von besonders stabilen Armierungsprofilen,
- Figur 23: einen Querschnitt durch ein Kopplungsträgerprofil mit einfacher Lochreihe,
- Figur 24: einen Querschnitt durch ein Kopplungsträgerprofil mit doppelter Lochreihe,
- Figur 25: einen Querschnitt durch ein Kopplungsträgerprofil mit dreifacher Lochreihe,
- Figur 26: eine Draufsicht auf das in Figur 25 gezeigte Profil,
- Figur 27: einen Querschnitt durch ein Hohlkammerprofil mit einem U-Profileinsatz,
- Figur 28: einen Querschnitt durch ein Hohlkammerprofil mit einem C-Profil,
- Figur 29: einen Querschnitt durch ein Hohlkammerprofil mit einem Rechteckprofil,
- Figur 30: einen Querschnitt durch ein Hohlkammerprofil mit einem speziellen C-Profil,
- Figur 31: einen Querschnitt durch ein Hohlkammerprofil mit einem schmalen U-Profil,
- Figur 32: einen Querschnitt durch ein Hohlkammerprofil mit einem U-Profil mit dreifach gelegten Schenkeln,
- Figur 33: einen Querschnitt durch ein Hohlkammerprofil mit einem C-Profil mit dreifach gelegten, C-förmig angeordneten Schenkeln,
- Figur 34: einen Querschnitt durch ein Hohlkammerprofil mit einem C-förmigen Profil mit sechsfach gelegten Schenkeln,
- Figur 35: einen Querschnitt durch ein Hohlkammerprofil mit einem Träger mit dreifach gelegtem speziellen C-Profil,
- Figur 36: einen Querschnitt durch ein Hohlkammerprofil mit einem U-förmigen Träger und großem Luftraum zwischen Träger und Hohlkammerprofilinnenwand und
- Figur 37: einen Querschnitt durch ein Hohlkammerprofil mit einem U-förmigen Träger mit sechsfach gelegten Schenkeln und einem schmalen Luftraum zwischen den Schenkeln und der Innenseite des Hohlkammerprofils.
- Figur 38: einen Querschnitt durch ein Hohlkammerprofil mit U-förmig angeordneten Trägerteilen,
- Figur 39: einen Querschnitt durch ein Hohlkammerprofil mit U-förmig angeordneten Trägerteilen mit dreifachen Schenkelseiten,
- Figur 40: einen Querschnitt durch ein Hohlkammerprofil mit U-förmig angeordneten Trägerteilen mit sechsfachen Schenkelseiten,
- Figur 41: einen Querschnitt durch ein Rahmen- und ein Flügelprofil mit gegeneinander isolierten Trägerteilen,
- Figur 42: einen Querschnitt durch ein Hohlkammerprofil mit zwei C-förmig sich gegenüberliegenden Trägerteilen,
- Figur 43: einen Querschnitt durch ein Hohlkammerprofil mit zwei sich gegenüberliegenden C-förmigen, zum Teil mehrfach gelegten Trägerteilen,
- Figur 44: einen Querschnitt durch zwei gegenüberliegenden, L-förmige, sechsfach gelegte Trägerteile,
- Figur 45: einen Querschnitt durch ein Hohlkammerprofil mit zwei gegenüberliegenden L-förmigen Trägerteilen,
- Figur 46: einen Querschnitt durch ein Hohlkammerprofil mit zwei gegenüberliegenden U-förmigen Trägerteilen und,
- Figur 47: einen Querschnitt durch ein Hohlkammerprofil mit zwei sich gegenüberliegenden L-förmigen, dreifach gelegten Trägerteilen.

Der in Figur 1 gezeigte Träger 1 hat einen äußeren Trägerteil 2 und einen inneren Trägerteil 3, die durch einen Steg 4 miteinander verbunden sind. Der äußere Trägerteil 2 ist im eingebauten Zustand einem in der Regel kälteren Kaltbereich 5 und der innere Teil einem in der Regel wärmeren Warmbereich 6 zugewandt. Der Steg weist im vorliegenden Fall einen Schraubkanal 7 auf und beidseitig dieses Schraubkanals sind durchgehende, versetzt zueinander angeordnete Langlöcher 8 vorgesehen, die den im Steg 4 liegenden wärmeleitenden Querschnitt reduzieren. Darüber hinaus sind zur Reduktion des Wärmeübergangs auch am äußeren Trägerteil Langlöcher 9 vorgesehen, die den Wärmeübergang vom Warmbereich 6 zum Kaltbereich 5 auf die dazwischen liegenden Stege 10 begrenzen.

In Figur 2 ist gezeigt, wie der in Figur 1 dargestellte Träger 1 in ein Hohlkammerprofil 11 eingesteckt werden kann. Der Träger 1 dient somit als Armierung des Kunststoffhohlkammerprofils 11 und hierzu wird der Träger 1 durch die Seitenwände 12 des im Profil gebildeten Hohlraums sowie durch Stege 13 und 14 gehalten. Auch im eingebauten Zustand liegt der Träger 1 derart zwischen einem Kaltbereich 5 und einem Warmbereich 6, dass der die Trägerteile 2 und 3 überbrückende Steg 4 als im Querschnitt reduzierter Wärmeübergangsbereich wirkt.

Im vorliegenden Fall wurde der Träger 1 derart in das Hohlkammerprofil 11 eingesetzt, dass der Trägerkopf 15 dem Wannbereich 6 zugewandt ist und die Füße 16 dem Kaltbereich 5 zugewandt sind. Der Träger 1 kann jedoch auch um 180 Grad gedreht in das Kunststoffhohlkammerprofil eingesetzt werden und erfüllt auch in dieser Position die Aufgabe, den Wärmeübergang gegenüber herkömmlichen Kunststoffarmierungsprofilen zu reduzieren.

Die Figur 3 zeigt einen Träger 20, der zwischen zwei Hohlkammerprofilen als Kopplung einsetzbar ist. Hierzu weist der Träger 20 auf beiden Seiten Stege 21, 22, 23, 24 auf, die mit Kunststoffhohlkammerprofilen zusammenwirken. Zwischen diesen Stegen 21 und 22 bzw. 23 und 24 ist jeweils ein Schraubkanal 25 bzw. 26 angeordnet, in den Schrauben eingeschraubt oder Profile eingesteckt werden können. Die Stege 21 bis 24 und die die Schraubkanäle 25 und 26 bildenden Profilwandungen erhöhen die Stabilität des Trägers 20 in gegenüberliegenden Bereichen und dazwischen ist ein Steg 27 angeordnet, in dem die neutrale Faser 28 des Trägers 20 liegt. Im Bereich der neutralen Faser 28 sind im Steg 27 Langlöcher 29 angebracht, um den wärmeleitenden Querschnitt zu reduzieren. Außerdem sind parallel zu den Langlöchem 29 versetzt weitere Langlöcher 30 und 31 im Steg 27 vorgesehen, um den Wärmeübergang weiter zu vermindern.

Der Bau eines Fassadenelementes mit Hilfe zweier Hohlkammerprofile 32, 33 und einem dazwischenliegenden Kopplungsträger 20 ist in Figur 4 schematisch gezeigt. Hierbei sind U-Profile 34, 35 in den Hohlkammerprofilen 32, 33 angeordnet, um die Stabilität der Hohlkammerprofile zu erhöhen. Zur Reduktion des Wärmeübergangs sind an der Basis der U-Profile 34, 35 versetzt zueinander angeordnete Langlochbohrungen 36, 37, 38, 39 vorgesehen. Zwischen den Hohlkammerprofilen 32 und 33 steht der Träger 20, der mit den Stegen 21 bis 24 in Ausnehmungen 40 innerhalb der Hohlkammerprofile 32 bzw. 33 eingreift.

Die Langlöcher 36 bis 39 in den U-Profilen und 29 im Kopplungsprofil sorgen somit für eine Verringerung des Wärmeübergangs von einem Kaltbereich 5 zu einem Warmbereich 6, ohne die Stabilität der Träger 34, 35, 20 wesentlich zu beeinträchtigen.

Beispiele für die in Figur 4 verwendeten U-förmigen Träger sind in den Figuren 5 und 6 dargestellt. Diese Träger zeigen, dass mehrere Langlöcher nebeneinander und zueinander versetzt angeordnet werden können, um den Wärmeübergang zwischen einer Kaltseite und einer Warmseite einzuschränken.

Die Figuren 7 und 8 stellen eine Möglichkeit zur Einbringung von Durchbrüchen oder den wärmeübergangreduzierenden Bereichen dar. Wie aus der Figur 8 deutlich ersichtlich ist, wird hierzu nur ein Schnitt 41 in den Träger eingebracht und anschließend werden die an den Schnitt 41 angrenzenden Trägerbereiche 42, 43 eingedrückt, so dass die Wärmeübergangsfläche reduziert wird.

In den Figuren 9 bis 14 sind verschiedene Möglichkeiten dargestellt, wie in einem Träger Bereiche vorgesehen werden können, in denen der Wärmeübergang behindert ist. In allen diesen dargestellten Ausführungsbeispielen werden im Träger Schnitte vorgesehen und der dazwischen liegende Bereich verformt.

Die Figuren 15 bis 17 zeigen Beispiele, in denen die Stärke des Trägerbleches durch Einschnitte oder Einschnürungen reduziert wird. Auch hierdurch wird die Wärmedurchgangsfläche verringert.

Die Figuren 18 bis 20 zeigen Möglichkeiten, wie Ausnehmungen oder Verformungen am Träger vorgesehen werden können. Hierbei bestehen Variationsmöglichkeiten in der Art der Anordnung der Verformungen oder Durchbrüche und deren Form. Die dargestellten Beispiele Dreieck, Kreis und Quadrat sowie die Anordnung von einer oder mehreren nebeneinanderliegenden Linien zeigen, dass eine Vielzahl an Möglichkeiten besteht, um einen erfindungsgemäßen Träger herzustellen.

Die Figur 21 zeigt unterschiedliche Trägerformate und die Position, an der bei derartigen Trägerformaten vorzugsweise der wärmeleitende Querschnitt reduziert ist. Diese Position ist mit den Bezugsziffern 50 bis 57 gekennzeichnet.

Weitere Möglichkeiten der Ausbildung von Trägerprofilen zeigt die Figur 22, in der die Bereiche des reduzierten Querschnitts mit den Bezugsziffern 60 bis 80 gekennzeichnet sind.

Auch bei den Kopplungsträgerprofilen gibt es verschiedene Arten der Anbringung der querschnittsreduzierten Bereiche. Hierzu sind in den Figuren 23 bis 26 Ausführungsbeispiele zu ein-, zwei- und dreireihigen Lochreihen dargestellt.

Verschiedene Ausführungsformen zur Herstellung von Verstärkungsprofilen, die in Kunststoffhohlkammerprofile einsetzbar sind, sind in den Figuren 27 bis 47 dargestellt. Hierbei wurden die Rahmenprofilteile mit eingesetztem Verstärkungsprofil abgebildet. Entsprechend sind jedoch auch in die Flügelprofilteile im wesentlichen ähnliche Verstärkungsprofile einsetzbar. Dies ist exemplarisch an dem in Figur 40 dargestellten Ausführungsbeispiel gezeigt.

Die Figuren 27 bis 31 zeigen einfache Profile, die in Form eines U, eines C oder eines Rechtecks gebogen sind und auf den Hohlraum des Hohlkammerprofils abgestimmt sind. Diese Trägerprofile haben etwa im Bereich der neutralen Faser eine Querschnittreduktion 81 und mit einer Schraube 82 werden die Trägerprofilteile 83 am Rahmenprofilteil 84 gehalten. Rippen und Stege 85 bis 89 erlauben es, den Träger 83 im Hohlkammerprofil 84 festzuhalten. Diese Rippen können jedoch vorteilhafter Weise auch dazu verwendet werden, zwischen der Innenwandung 90 des Hohlkammerprofilteils 84 und dem Träger 91 einen Abstand vorzusehen. Dieser Abstand kann - wie in Figur 31 gezeigt - als isolierender Luftraum genutzt werden, der zwischen dem Träger 92 und der Innenwandung des Profilteils 84 gebildet ist. Hierzu wird das U-förmige Trägerteil 92 derart mittels Stegen 85 bis 89 gehalten, dass zwischen dem dem Kaltbereich zugewandten Trägerteil 95 und der Innenwandung 93 des Hohlkammerprofils 94 ein Isolationsraum 96 ausgebildet ist. Ein entsprechender Isolationsraum 97 ist auf der gegenüberliegenden Seite zwischen dem dem Warmbereich 98 zugewandten Trägerteil 99 und der inneren Wandung 93 des Hohlkammerprofilteils 84 vorgesehen.

Die Figuren 32 bis 37 zeigen, dass die Trägerteile aus kaltverformten Metallblechen hergestellt werden können. Hierbei ist es möglich, die Metallbleche mehrfach übereinander zu legen, um den Träger statisch. stabiler auszuführen. Vorzugsweise hat der Träger außerhalb der neutralen Faser somit einen stärkeren Querschnitt als in dem zwischen innerem und äußerem Trägerteil 100 bzw. 101 liegenden wärmeleitenden Querschnitt 102. Dieser im Querschnitt reduzierte Bereich kann darüber hinaus über Bohrungen oder Materialverformungen noch weiter reduziert werden. Hierzu ist in Figur 32 eine Bohrung 103 angedeutet.

Die weiteren Figuren 33 bis 37 zeigen, dass unterschiedliche Profilformen durch mehrlagige Ausbildung des Trägerteil verstärkt werden können und dadurch automatisch der dazwischenliegende wärmeleitende Querschnitt reduziert wird.

Die Figuren 38 bis 47 zeigen, dass der Wärmeübergang auch dadurch verringert werden kann, dass zwischen einem ersten Trägerteil 110 und einem zweiten Trägerteil 120 ein Teil 111 eines Rahmenholmes 112 angeordnet werden kann. Dieser Teil 111 ist als T-förmiger Steg ausgebildet und trennt die Trägerteile 110 und 120 voneinander und übernimmt gleichzeitig die Halterung der Trägerteile innerhalb der Hohlkammer 113 des Hohlkammerprofils 112. Um ein Verschieben der Trägerteile 110 und 120 in Längsrichtung des Hohlkammerprofils 112 zu vermeiden, sind Schrauben 114 und 115 vorgesehen, die sich durch das Hohlkammerprofil 112 und jeweils ein Trägerteil 110 bzw. 120 erstrecken.

Die Figuren 39 und 40 zeigen der Figur 38 entsprechende Ausfuhrungsbeispiele, bei denen die Trägerteile verstärkt ausgeführt sind.

Das Zusammenwirken eines Rahmenholmes 121 mit dem Holm 122 eines Fensterflügels ist in Figur 41 gezeigt. Hierbei ist zu erkennen, dass die am Beispiel eines Rahmenholmes gezeigten Trägerteile auch im Flügelrahmen einsetzbar sind. Bei dem gezeigten Ausführungsbeispiel werden die Trägerteile 123 und 124 bzw. 125 und 126 durch L-förmige Halterungen 127, 128 und 129, 130 gehalten.

Weitere Ausführungsformen von Trägerteilen und Halterungen sind den Figuren 42 bis 47 zu entnehmen, in denen Stege oder L-förmige Halterungen am Hohlkammerprofil dazu dienen, einlagige oder mehrlagige Trägerteile im Hohlraum eines Hohlkammerprofils beabstandet zueinander zu halten.

Das in Figur 48 gezeigte Bauelement 140, hat einen im wesentlichen U-förmigen Träger 141, dessen Schenkel 142, 143 in Bereichen doppelt gelegt sind, um die Stabilität zu erhöhen. Die Schenkel 142 und 143 bilden im vorliegenden Fall den äußeren Trägerteil und den inneren Trägerteil, und die dazwischen liegende Grundfläche bildet einen im Querschnitt reduzierten Trägerteil 144. Die Querschnittsreduzierung wird, wie in den Figuren 9 bis 14 dargestellt, durch eine besondere Verformung des Trägers erzielt.

Die U-förmige Querschnittsfläche des Trägers bildet einen begrenzten Hohlraum, in dem ein Isolationskörpers 145 angeordnet ist. Größe und Form des Isolationskörper sind auf den U-förmigen Träger derart abgestimmt, dass der Isolationskörper in den Träger hineingedrückt werden kann und dann von den Schenkeln 142 und 143 gegen Herausfallen gehalten wird.

Die Figur 49 zeigt, dass durch ein wiederholtes Biegen eines Metallbleches, ein stabiler Träger erzielt werden kann. Das gezeigte Ausführungsbeispiel betrifft einen im wesentlichen L-förmigen Träger 150, der neben einen weiteren L-förmigen Träger 151 gestellt in einen Rahmenholm (nicht gezeigt) eingesetzt werden kann. Die Isolationskörper 152 und 153 werden durch die Seiten des L-förmigen Trägers 150 bzw. 151 und kurze Halteschenkel 154 bzw. 155 gehalten.

Dies ermöglicht es, Trägerteile, wie sie beispielsweise in den Figuren 48 und 49 beschrieben sind, beliebig zu kombinieren, um eine ausreichende Rahmenstabilität zu erzielen und gleichzeitig den Wärmeübergang zu behindern.

Die Formgebung und die Anzahl der Lagen ermöglichen eine große Variabilität bei der Dimensionierung der Träger.

Die beschriebenen Träger können ohne Isolationskörper eingesetzt werden. Eine weitere Steigerung der Isolation kann jedoch durch den Einsatz der Isolationskörper erzielt werden. Die Isolationskörper werden hierzu einfach in das Trägerprofil eingesteckt und dort kraftschlüssig gehalten. Anschließend kann die Kombination aus Träger und Isolationskörper in ein Kunststoffhohlkörperprofil gesteckt werden, um dort die Stabilität und die Isolationseigenschaften zu verbessern.

## Patentansprüche

1. Bauelement, insbesondere Fassadenelement, das einen Kaltbereich (5) von einem Wannbereich (6) trennt,
mit einem Rahmenholm, der ein Hohlkammerprofil (11)
aus Kunststoff aufweist,
und einem darin zwischen dem Kaltbereich (5)
und dem Wannbereich (6) angeordneten Träger (1),
der einen dem Kaltbereich (5) zugeordneten äußeren Trägerteil
und einen dem Warmbereich (6) zugeordneten inneren Trägerteil
aufweist,
wobei der Träger aus einem einzigen Material, nämlich Stahl, bergestellt ist und innerhalb einer Hohlkammer des Hohlkammerprofils als Armierung angeordnet ist,
***dadurch gekennzeichnet, dass***
der Träger zwischen dem äußeren Trägerteil (2) und dem inneren Trägerteil (3) versetzt zueinander angeordnete Lochreihen aufweist.

2. Bauelement nach Anspruch 1, ***dadurch gekennzeichnet, dass*** die Lochreihen im Bereich der neutralen Faser des Trägers liegen.

3. Bauelement nach Anspruch 1 oder 2, ***dadurch gekennzeichnet, dass*** der Träger durch Mehrfachlegen eines Blechteils verstärkt ist.

4. Bauelement nach Anspruch 3, ***dadurch gekennzeichnet, dass*** das Blechteil eine Dicke von mehr als 0,5 mm aufweist.

5. Bauelement nach einem der vorhergehenden Ansprüche, ***dadurch gekennzeichnet, dass*** die Lochreihen durch Materialentnahme erzeugt sind.

6. Bauelement nach einem der vorhergehenden Ansprüche, ***dadurch gekennzeichnet, dass*** der Träger (1) ein Lochblech aufweist.

7. Bauelement nach einem der vorhergehenden Ansprüche, ***dadurch gekennzeichnet, dass*** die Lochreihen durch Materialverformung erzeugt sind.

8. Bauelement nach Anspruch 7, ***dadurch gekennzeichnet, dass*** das äußere und das innere Trägerteil (2, 3) vorzugsweise durch mindestens eine Nase (14) oder mindestens einen Steg (13) an dem Hohlkammerprofil (11) befestigt sind.

9. Bauelement nach einem der vorhergehenden Ansprüche, ***dadurch gekennzeichnet, dass*** das Bauelement ein Fensterrahmenteil oder ein Fensterflügel ist.

10. Bauelement nach einem der vorhergehenden Ansprüche, ***dadurch gekennzeichnet, dass*** das Bauelement zwei Hohlkammerprofile (32, 33) aufweist und der Träger (20) dazwischen angeordnet ist.

11. Bauelement nach einem der vorhergehenden Ansprüche, ***dadurch gekennzeichnet, dass*** der Träger eine Form aufweist, die es ermöglicht, ein Isolationselement zu positionieren.

12. Bauelement nach Anspruch 11, ***dadurch gekennzeichnet, dass*** der Träger drei rechtwinklig zueinander angeordnete Flächen aufweist.

13. Bauelement nach einem der Ansprüche 11 oder 12, ***dadurch gekennzeichnet, dass*** es ein Isolationselement aufweist, das an drei rechtwinklig zueinander angeordneten Flächen an dem Träger anliegt.

14. Verwendung eines Bauelements nach einem der vorhergehenden Ansprüche, wobei der Träger im Bereich seiner neutralen Faser (28) versetzt zueinander angeordnete Lochreichen aufweist, als Isolationselement zwischen einem Kaltbereich (5) und einem Wannbereich (6).

15. Verfahren zur Herstellung eines Bauelementes nach einem der Ansprüche 1 bis 13, wobei der Träger aus einem Blech geformt wird, ***dadurch gekennzeichnet, dass*** beim Formen des Bleches versetzt zueinander angeordnete Lochreihen erzeugt werden.

16. Verfahren nach Anspruch 15, ***dadurch gekennzeichnet, dass*** als Blech ein Lochblech verwendet wird.

## Claims

1. A construction element, more specifically a façade element, that separates a cold region (5) from a warm region (6),
with a frame beam, comprising a hollow cavity profile (11)
made of plastic,
and a carrier member (1) that is disposed therein between the cold region (5) and the warm region (6)
and comprises an outer carrier part associated with the cold region (5)
and an inner carrier part associated with the warm region (6),
the carrier member being made of a single material, namely steal, and being disposed as a reinforcement within a hollow cavity of the hollow cavity profile,
***characterized in that***
the carrier member comprises rows of holes that are disposed between the outer carrier member part (2) and the inner carrier member part (3) and are disposed offset relative to each other.

2. The construction element according to claim 1, ***characterized in that*** the rows of holes lie in the area of the neutral fiber of the carrier member.

3. The construction element according to claim 1 or 2, ***characterized in that*** the carrier member is reinforced by multiple layers of sheet metal.

4. The construction element according to claim 3, ***characterized in that*** the sheet metal part has a thickness of more than 0.5 mm.

5. The construction element according to one of the afore-mentioned claims, ***characterized in that*** the rows of holes are produced by material removal.

6. The construction element according to one of the afore-mentioned claims, ***characterized in that*** the carrier member (1) comprises a perforated plate.

7. The construction element according to one of the afore-mentioned claims, ***characterized in that*** the rows of holes are produced by material deformation.

8. The construction element according to claim 7, ***characterized in that*** the outer and the inner carrier member part (2, 3) are secured to the hollow cavity profile (11) preferably by at least one lug (14) or at least one crosspiece (13).

9. The construction element according to one of the afore-mentioned claims, ***characterized in that*** the construction element is a window frame member or a window casement.

10. The construction element according to one of the afore-mentioned claims, ***characterized in that*** the construction element comprises two hollow cavity profiles (32, 33) and that the carrier member carrier (20) is disposed therein between.

11. The construction element according to one of the afore-mentioned claims, ***characterized in that*** the carrier member has a shape that allows positioning of an insulation element.

12. The construction element according to claim 11, ***characterized in that*** the carrier member comprises three faces that are disposed perpendicular to each other.

13. The construction element according to claim 11 or 12, ***characterized in that*** it comprises an insulation element that fits on the carrier member at three faces that are disposed perpendicularly to each other.

14. Use of a construction element according to one of the afore-mentioned claims, the carrier member comprising rows of holes disposed offset relative to each other in the area of its neutral fiber (28), as an insulation element between a cold region (5) and a warm region (6).

15. A method for manufacturing a construction element according to one of the claims 1 to 13, the carrier member being formed from a sheet metal plate, ***characterized in that*** rows of holes that are disposed offset relative to each other are produced during the forming of the sheet metal plate.

16. The method according to claim 15, ***characterized in that*** a perforated plate is used as the sheet metal plate.

## Revendications

1. Elément de construction, notamment élément de façade, qui sépare séparant une zone froide (5) d'une zone chaude (6)
avec un longeron d'encadrement qui comporte un profil cavité (11) en matière plastique
et un support (1) qui est disposé dans celui-ci entre la zone froide (5)
et la zone chaude (6),
et qui comprend une partie du support extérieure associée à la zone froide (5) et une partie du support intérieure associée à la zone chaude (6),
le support étant réalisé à partir d'un matériau unique, à savoir l'acier, et le support étant disposé dans un cavité du profil de cavité en tant qu'armature, ***caractérisé en ce que***
le support comprend, entre la partie extérieure du support (2) et la partie intérieure du support (3), des rangées de trous décalées les unes par rapport aux autres.

2. Elément de construction selon la revendication 1, ***caractérisé en ce que*** les rangées de trous se trouvent dans la région de la fibre neutre du support.

3. Elément de construction selon la revendication 1 ou 2, ***caractérisé en ce que*** le support est renforcé par une tôle disposée en plusieurs couches.

4. Elément de construction selon la revendication 3, ***caractérisé en ce que*** l'épaisseur de la tôle est supérieure à 0,5 mm.

5. Elément de construction selon l'une quelconque des revendications précédentes, ***caractérisé en ce que*** les rangées de trous sont réalisées par enlèvement de matière.

6. Elément de construction selon l'une quelconque des revendications précédentes, ***caractérisé en ce que*** le support (1) comprend une tôle perforée.

7. Elément de construction selon l'une quelconque des revendications précédentes, ***caractérisé en ce que*** les rangées de trous sont réalisées par déformation de matière.

8. Elément de construction selon la revendication 7, ***caractérisé en ce que*** les parties intérieure et extérieure (2, 3) du support sont attachées au profil de cavité (11) de préférence par au moins un nez (14) ou au moins une entretoise (13).

9. Elément de construction selon l'une quelconque des revendications précédentes, ***caractérisé en ce que*** le module de construction est une partie d'un châssis de fenêtre ou un battant de fenêtre.

10. Elément de construction selon l'une quelconque des revendications précédentes, ***caractérisé en ce que*** l'élément de construction comprend deux profils de cavité (32, 33) et que le support (20) est disposé entre eux.

11. Elément de construction selon l'une quelconque des revendications précédentes, ***caractérisé en ce que*** le support a une forme qui permet de positionner un élément d'isolation.

12. Elément de construction selon la revendication 11, ***caractérisé en ce que*** le support comporte trois faces disposées perpendiculairement les unes par rapport aux autres.

13. Elément de construction selon l'une quelconque des revendications 11 ou 12, ***caractérisé en ce qu'*** il comprend un élément d'isolation qui est en appui sur le support par trois surfaces disposées perpendiculairement les unes par rapport aux autres.

14. Utilisation d'un élément de construction selon l'une quelconque des revendications précédentes, le support comportant, en tant que élément d'isolation entre une zone froide (5) et une zone chaude (6), des rangées de trous décalées les unes par rapport aux autres dans la région de sa fibre neutre (28).

15. Procédé de fabrication d'un élément de construction selon l'une quelconque des revendications 1 à 13, le support étant formé d'une tôle, ***caractérisé en ce que*** des rangées de trous décalées les unes par rapport aux autres sont réalisées lors du formage de la tôle.

16. Procédé selon la revendication 15, ***caractérisé en ce que*** la tôle utilisée est une tôle perforée.
